# EUROPÄISCHE PATENTANMELDUNG

(11) **EP 4 764 315 A1**
(43) Veröffentlichungstag der Anmeldung: **24.06.2026**
(21) Anmeldenummer: 25220624.8
(22) Anmeldetag: 04.12.2025
(51) Int. Cl.: F24C 14/00, F24C 14/02, F24C 15/32

(54) **VERFAHREN ZUM REINIGEN EINES GARGERÄTS UND GARGERÄT**

(30) Priorität: 19.12.2024 DE 102024138947
(71) Anmelder: Rational Aktiengesellschaft, 86899 Landsberg am Lech (DE)
(72) Erfinder: Wenninger, Maximilian, 86899 Landsberg am Lech (DE); Leschowski, Martin, 86899 Landsberg am Lech (DE); Negele, Hans-Jürgen, 86899 Landsberg am Lech (DE); Reichmann, Sven Ole, 86899 Landsberg am Lech (DE); Klasmeier, Jürgen, 86899 Landsberg am Lech (DE); Von Mellenthin, Sophie, 86899 Landsberg am Lech (DE); Knappe, Johanna, 86899 Landsberg am Lech (DE)
(74) Vertreter: Prinz & Partner mbB

(57) **Zusammenfassung**

Ein Verfahren zum Reinigen eines Gargeräts (10) mit einem Garraum (12) und einer Heizvorrichtung (22) mit einem Heizrohr (24), wobei das Heizrohr (24) einen ersten, aktiv beheizbaren Abschnitt (26) und einen zweiten, an den ersten Abschnitt (26) angrenzenden Abschnitt (28) aufweisen, der nicht aktiv beheizbar ist, wobei sich im Normalbetrieb des Gargeräts (10) im zweiten Abschnitt (28) in einem Festbrennbereich (30) Verunreinigungen anlagern und festbrennen, wobei das Verfahren die folgenden Schritte aufweist:
a) Anwählen eines Reinigungsprogramms;
b) Einschalten der Heizvorrichtung (22), sodass der erste Abschnitt (26) des Heizrohrs (24) geheizt wird;
c) Betreiben der Heizvorrichtung (22) über eine Reinigungsdauer mit einer solchen Leistung, dass sich durch Wärmeübertragung im Festbrennbereich (30) eine solche Temperatur über eine Verbrennungsdauer von mindestens 1 min. und vorzugsweise mindestens 5 min. einstellt, sodass die im Festbrennbereich (30) anhaftende Verunreinigungen gelöst werden, wobei gleichzeitig verhindert wird, dass die Temperatur im Garraum (12) eine maximal zulässige Garraumtemperatur übersteigt.

## Beschreibung

Die vorliegende Erfindung betrifft ein Verfahren zum Reinigen eines Gargeräts mit einem Garraum und einer Heizvorrichtung mit Heizrohren. Die Erfindung betrifft auch ein Gargerät, das das Verfahren ausführt.

Gargeräte mit Heizvorrichtungen werden üblicherweise zum Garen von Lebensmitteln in der Gastronomie eingesetzt. Je nach Nutzung und beim Garen bestimmter Lebensmittel kann eine große Menge an Verunreinigungen im Garraum anfallen, die im Garraum verteilt wird und an den Oberflächen anhaftet.

Gängige Reinigungsverfahren basieren auf der chemischen Reinigung der Oberflächen. Dabei wird durch Zugabe von Wasser und Chemikalien eine Waschflotte gebildet, die zusätzlich erwärmt werden kann und die dann üblicherweise für eine bestimmte Zeitdauer im Gargerät umgewälzt wird oder wenigstens einmal durch den Garraum gespült wird.

Allerdings reicht die chemische Reinigung stellenweise nicht aus. Gerade eine Heizvorrichtung mit einem oder mehreren Heizrohren lässt sich mit einer chemischen Reinigung nicht immer vollständig reinigen, da die Heizrohre zum Teil für die Waschflotte schwer zugängliche Bereiche aufweisen. Darüber hinaus werden die Heizrohre während des Garens unterschiedlich stark erwärmt, was das Reinigungsergebnis auch beeinflusst. In unbeheizten Abschnitten, die in der Regel maximal die Umgebungstemperatur im Garraum annehmen, haften Verunreinigungen (beispielsweise Fett und andere Rückstände von gegarten Nahrungsmitteln) weniger stark an, sodass sie sehr gut durch die chemische Reinigung gelöst werden können. In aktiv beheizten Abschnitten kommt es durch deutlich höhere Temperaturen zur chemischen Zersetzung der Verunreinigungen, sodass die Verunreinigungen ebenfalls nicht stark anhaften. Zwischen aktiv beheizten Abschnitten und nicht beheizten Abschnitten gibt es jedoch Bereiche, in denen die Temperaturen beim Garen auf einem Niveau dazwischenliegen. Dort erzeugt die thermische Einwirkung eine besonders starke Anhaftung der Verunreinigungen, die mit einer chemischen Umwandlung der Verunreinigungen und ihrem Festbrennen einhergeht. Dadurch können die Verunreinigungen nicht mehr ausreichend durch die chemische Reinigung entfernt werden.

Über die Zeit kann sich in den sogenannten Festbrennbereichen so eine immer dicker werdende Schicht an unterschiedlichen Verunreinigungen ansammeln. Dadurch kann es zu einer Rauchentwicklung im Garraum kommen, was zu Geschmacksveränderung an den Lebensmitteln führt und die Küchenluft stark beeinträchtigen und das Gargerät beschädigen kann.

Aufgabe der vorliegenden Erfindung ist es, ein Verfahren zum Reinigen eines Gargeräts bereitzustellen, das die zuvor beschriebenen Nachteile überwindet und den Garraum des Gargeräts zuverlässig reinigt.

Die Aufgabe wird erfindungsgemäß gelöst mit einem Verfahren zum Reinigen eines Gargeräts mit einem Garraum und einer Heizvorrichtung mit einem Heizrohr. Das Heizrohr weist einen ersten, aktiv beheizbaren Abschnitt und einen zweiten, an den ersten Abschnitt angrenzenden Abschnitt auf, der nicht aktiv beheizbar ist. Im Normalbetrieb des Gargeräts lagern sich im zweiten Abschnitt in einem Festbrennbereich Verunreinigungen an und brennen fest. Das Reinigungsverfahren weist die folgenden Schritte auf. Zuerst wird ein Reinigungsprogramm ausgewählt. Danach wird die Heizvorrichtung eingeschaltet, sodass der erste Abschnitt des Heizrohrs beheizt wird. Anschließend wird die Heizvorrichtung über eine Reinigungsdauer mit einer solchen Leistung betrieben, dass sich durch Wärmeübertragung im Festbrennbereich eine solche Temperatur über eine Verbrennungsdauer von mindestens 1 min. und vorzugsweise mindestens 5 min. einstellt, sodass die im Festbrennbereich anhaftende Verunreinigungen gelöst werden. Gleichzeitig wird verhindert, dass die Temperatur im Garraum eine maximal zulässige Garraumtemperatur übersteigt.

Die Erfindung beruht auf dem Grundgedanken, dass durch stärkere und/oder längere Erwärmung des ersten Abschnitts des Heizrohrs der Festbrennbereich des zweiten Abschnitts des Heizrohrs soweit beheizt wird, dass die daran anhaftenden Verunreinigungen thermisch oxidieren. Mit anderen Worten wird der Festbrennbereich temporär während des Reinigungsvorgangs von dem eigentlichen Festbrennbereich, der sich durch den Normalbetrieb ergibt, verschoben und liegt während des Reinigungsverfahrens an einer anderen Stelle auf dem Heizrohr als während des Normalbetriebs. Wichtig ist jedoch, dass die maximal zulässige Temperatur im Garraum nicht überschritten wird, um temperaturempfindliche Bauteile im Garraum, wie die Garraumdichtung, vor eine Beschädigung zu schützen. Mit dem erfindungsgemäßen Verfahren wird also die Heizvorrichtung besonders stark erhitzt, während der Garraum verhältnismäßig _{"}kalt" bleibt. Weder die Wände noch die Garraumtür und/oder die im Garraum angebrachten Sensoren werden so stark erhitzt, dass an ihnen anhaftende Verschmutzungen oxidiert werden. Es findet also keine Reinigung des gesamten Garraums mit Garraumwänden, Boden und Garraumtür statt, sondern es wird ausschließlich die Heizvorrichtung und gegebenenfalls sich in direkter Nähe dazu angeordnete Halterungen und/oder Düsen gereinigt.

Mit dem Verfahren wird also erreicht, dass stark verunreinigte Bereiche der Heizrohre effektiv gereinigt werden, ohne dass dabei temperaturempfindliche Bauteile im Garraum beschädigt werden.

Selbst wenn im Normalbetrieb eine Temperatur von beispielsweise 400°C im Festbrennbereich stellenweise überschritten wird, werden die Verunreinigungen dort nicht ausreichend entfernt. Zum ausreichenden Entfernen muss beispielsweise die Temperatur von 400°C über mindestens 5 min überschritten werden.

Grundsätzlich kann der Festbrennbereich sich auch ein wenig in den aktiv beheizten ersten Abschnitt des Heizrohres erstrecken. Das hängt davon ab, wie sich im Normalbetrieb des Gargeräts der Temperaturübergang vom ersten Abschnitt zum zweiten Abschnitt ausbildet. Durch die Wärmeleitung kann im zweiten Abschnitt auch am Rand des ersten Abschnitts schon ein Temperaturabfall im Vergleich zum Bereich des ersten Abschnitts auftreten, der von der Wärmeleitung wegen des größeren Abstands zum zweiten Abschnitt nicht betroffen ist. Auch kann der Festbrennbereich nicht direkt an den ersten Abschnitt angrenzen, sodass ein kurzes Stück des zweiten Abschnitts im Normalbetrieb ausreichend gereinigt wird. Die genaue Ausbildung des Temperaturübergangs und somit die Lage des Festbrennbereichs hängt von mehreren Faktoren ab, z.B. die verwendete Garraumtemperatur, die typische Temperatur im aktiv beheizten Bereich, möglicherweise der Schmutzzusammensetzung, etc.

Bei der Heizvorrichtung kann es sich um eine Heizvorrichtung mit einer elektrischen Widerstandsheizung handeln, wenn es sich um ein elektrisch betriebenes Gargerät handelt. Ist das Gargerät gasbetrieben, so weist die Heizvorrichtung einen Gasbrenner auf, der den ersten Abschnitt der Heizrohre erwärmt. Üblicherweise weist eine elektrische Widerstandsheizung mehrere etwa parallel angeordneten Heizrohre auf, während ein Wärmetauscher hingegen ein langes, mehrfach gewundenes Heizrohr aufweist.

Bei elektrischen Widerstandsheizungen sind die Heizrohre in der Regel erst in einem definierten Abstand nach der Durchführung durch die Garraumwandung im Inneren des Garraums beheizt, um eine Überhitzung von Anschlüssen und der Garraumwand und damit höhere Wärmeverluste zu vermeiden. Die unbeheizten Abschnitte insbesondere nahe der Durchführung durch die Wandung des Garraums bilden den zweiten Abschnitt. Außerdem gibt es zur Befestigung der Heizrohre untereinander und auch an der Wandung des Garraums mehrere Halterungen entlang der Heizrohre, die mit dem ersten Abschnitt der Heizrohre in Berührung stehen, jedoch nicht selbst beheizt sind. Grundsätzlich ist denkbar, dass mit dem erfindungsgemäßen Verfahren auch weitere Bereiche und Bauteile im Gargerät gereinigt werden, die entweder an den ersten Abschnitt angrenzen oder die in räumlicher Nähe zu diesem angeordnet sind. Dann erfolgt die Reinigung durch konvektiven Wärmeübergang und/oder durch Strahlung.

Bei gasbeheizten Gargeräten mit Wärmetauschern lassen sich abhängig von der Abgastemperatur, der inneren Strömungsgeschwindigkeit und der Kühlung (im Sinne von _{"}Wärmeabfuhr") an der Außenseite des Heizrohres stark unterschiedliche Temperaturen entlang des Heizrohres nicht vermeiden. So ergeben sich in Bereichen, die vor dem Gasbrenner liegen, und in Bereichen, die weit stromabwärts des Gasbrenners liegen, so geringe Temperaturen, dass sich ein Festbrennen der Verunreinigungen nicht verhindern lässt.

Im Folgenden ist unter einer Verbrennungsdauer die Zeitdauer zu verstehen, die üblicherweise ausreicht, um die anhaftenden Verunreinigungen thermisch-oxidativ zu zersetzen. Die Verbrennungsdauer beträgt mindestens 5 min. Ab dieser Zeit fangen die Verunreinigungen im Festbrennbereich an, eigenständig zu glühen.

Mit der Reinigungsdauer wird hier die Zeitdauer bezeichnet, über die die Heizvorrichtung betrieben werden muss, bis die gewünschte Temperatur von beispielsweise mindestens 400°C erreicht wird. Dazu zählt auch die anschließende Verbrennungsdauer. Die Reinigungsdauer ist also die Zeit vom Starten des Verfahrens bis zum Ende der Reinigung. Abhängig von der Stärke der Verunreinigung, der Art der Verunreinigungen und der Temperatur, die im Festbrennbereich erzielt wird, variiert die Reinigungsdauer. Beispielsweise ist eine Reinigungsdauer von 15 min ausreichend, um bei einer durchschnittlich starken Verunreinigung ein gutes Reinigungsergebnis zu erzielen. Die Verbrennungsdauer kann dabei beispielsweise die Hälfte der Reinigungsdauer ausmachen.

Unter aktiv beheizt ist im Folgenden das Beheizen mittels einer Heizquelle zu verstehen. Ein nicht aktives Erwärmen oder passives Erwärmen liegt dann vor, wenn der zweite Abschnitt lediglich durch Wärmeübertragung vom ersten Abschnitt miterwärmt wird oder weil er durch ihn durchströmendes heißes Medium erwärmt wird. Der zweite Abschnitt weist dann eine geringere Strömungsgeschwindigkeit und/oder eine geringere Abgastemperatur auf, sodass sich Temperaturen im kritischen Bereich ergeben können. Dabei spielen auch die Umströmung und Kühlung des zweiten Abschnitts eine Rolle. Der zweite Abschnitt weist keine eigene Heizquelle auf.

Im Normalbetrieb führt das Gargerät ein beliebiges Garverfahren zum Garen von Lebensmitteln durch. Der Normalbetrieb stellt dabei den typischen Garbetrieb dar. Während eines Normalbetriebs liegt die Temperatur im Festbrennbereich unter 400°C. Der Bereich zwischen 300°C und 400°C wird als mittlerer Temperaturbereich oder kritischer Temperaturbereich bezeichnet, da es in diesem Bereich zu besonders stark anhaftenden, angebrannten Verunreinigungen am Heizrohr kommt.

Die in Schritt c) eingestellte Temperatur im Festbrennbereich kann bei mindestens 400°C liegen. Ab einer solchen Temperatur kommt es zu einer effektiven und besonders zuverlässigen Reinigung des Festbrennbereichs.

Gemäß einem Aspekt der Erfindung schließt sich an Schritt c) ein Schritt d) an, in dem der Garraum mit einer Reinigungslösung oder klarem Wasser gespült wird. Mit dem Spülschritt werden die vom Festbrennbereich abgefallenen Verschmutzungen, die sich beispielsweise auf einem Garraumboden ablagern, entfernt. So wird verhindert, dass sich die Verschmutzungen dort erneut festbrennen. Die Reinigungslösung kann beispielsweise eine Lauge oder eine Säure sein.

Wenn ein Reinigungsschritt bei hoher Temperatur in die Mitte eines chemischen Reinigungsprogramms integriert wird, dann muss nach diesem Reinigungsschritt üblicherweise eine Abkühlung erfolgen, z.B. in Form eines beschleunigten Cooldowns. Dies liegt daran, dass anschließend in der Regel weitere Reinigungsschritte folgen, bei denen wieder Wasser oder eine chemiehaltige Waschflotte im Garraum verwendet wird. Durch die hohe Temperatur im Garraum würde es zu einer schlagartigen Verdampfung mit weiteren kritischen Folgen kommen. Daher muss der Garraum und das Heizelement zunächst wieder abgekühlt werden, bis die weiteren Schritte beginnen können. Diese Abkühlung muss also in so einem kombinierten Reinigungsablauf ebenfalls zusätzlich integriert werden. In anderen Fällen, z.B. bei der Verwendung der thermisch oxidativen Reinigung am Ende des Reinigungsablaufs, muss die Abkühlung nicht zwingend integriert werden.

Gemäß einem weiteren Aspekt der Erfindung wird die Heizvorrichtung in Schritt c) mit maximaler Leistung betrieben. Dabei beträgt die Reinigungsdauer insbesondere mindestens 15 min. Die Kombination aus maximaler Leistung und ausreichend langer Reinigungsdauer führt zu einem optimalen Reinigungsergebnis. Zu beachten ist jedoch, dass die maximale Garraumtemperatur nicht überschritten werden darf. Gegebenenfalls wird die Heizvorrichtung daher nur bei maximaler Leistung betrieben, wenn beispielsweise eine thermische Last in den Garraum eingebracht wird oder der Garraum aktiv oder passiv gekühlt wird. Grundsätzlich geht es darum, dass die Heizvorrichtung lange genug bei maximaler oder alternativ in Mittel hoher Heizleistung betrieben wird.

Im Schritt c) kann die Temperatur im Garraum bei maximal 300°C liegen und die Temperatur im ersten Abschnitt des Heizrohrs zwischen 500°C und 850°C liegen. Die maximale Garraumtemperatur richtet sich dabei nach den im Garraum verbauten thermisch empfindlichen Bauteilen, wie der Garraumdichtung oder Sensoren, die durch das Reinigungsverfahren nicht beschädigt werden dürfen. Die maximale Temperatur im ersten Abschnitt des Heizrohres muss ebenfalls in einem Temperaturbereich liegen, in dem es zu keinen Schäden am Heizrohr kommt.

Die Heizvorrichtung kann entweder eine elektrische Heizung sein, wobei der erste Abschnitt aktiv elektrisch beheizt wird und der zweite Abschnitt nicht aktiv beheizt ist und über Wärmeleitung, Konvektion und/oder Wärmestrahlung indirekt erwärmt wird. Alternativ kann die Heizvorrichtung auch ein Wärmetauscher sein, wobei der erste Abschnitt über einen Brenner, insbesondere einen Gasbrenner, aktiv beheizt wird und der zweite Abschnitt stromabwärts vom ersten Abschnitt angeordnet ist, nicht aktiv durch Verbrennung beheizt wird, sondern "nur" durch die Verbrennungsgase. Das erfindungsgemäße Reinigungsverfahren lässt sich damit sowohl auf elektrisch betriebene Gargeräte als auch auf gasbetriebene Gargeräte anwenden. Anders ausgedrückt wird am Brenner heißes Abgas durch die Verbrennung erzeugt, das den Wärmetauscher durchströmt. Im ersten Abschnitt, der im Bereich des Brenners liegt, ist die Wärmeübertragung groß genug, sodass Verschmutzungen vom Heizrohr entfernt werden. Im zweiten Abschnitt reicht die Wärmeübertragung nicht aus, da beispielsweise geringe Strömungsgeschwindigkeiten oder geringe Abgastemperaturen vorliegen, um im Normalbetrieb ausreichend hohe Temperaturen für die thermische Oxidation der Verschmutzungen zu erzeugen.

Gemäß einem weiteren Aspekt der Erfindung kann der Garraum während des Reinigungsverfahrens aktiv gekühlt werden, indem insbesondere in einem weiteren Schritt Dampf aus einem Dampfgenerator in den Garraum geleitet wird und/oder Wasser aus einer Düse in den Garraum eingebracht wird und/oder eine Garraumbelüftung geöffnet wird. Das aktive Kühlen hat den Vorteil, dass dadurch die Heizleistung der Heizvorrichtung maximiert werden kann, ohne dass die Temperatur im Garraum die maximal zulässige Garraumtemperatur übersteigt. So kann die Temperatur im Festbrennbereich soweit erhöht werden, dass die Verschmutzungen thermisch oxidieren werden und gleichzeitig im Garraum die Garraumtemperatur unterhalb der maximal zulässigen Garraumtemperatur liegt. Je schneller, länger und weiter die Temperatur im Festbrennbereich oberhalb von 400°C liegt, desto schneller ist das Reinigungsprogramm abgeschlossen. Somit führt die aktive Kühlung (also Wärmeabfuhr) zu einem besseren Reinigungsergebnis und zu einer kürzeren Reinigungsdauer.

Das Gargerät bzw. der Garraum können zusätzlich auch noch durch eine geöffnete Garraumtür während des Reinigungsverfahrens gekühlt werden. Alternativ oder zusätzlich kann auch eine thermische Last im Garraum erhöht werden und/oder die Drehzahl eines sich drehenden Lüfterrads im Garraum reduziert werden. Durch die geöffnete Garraumtür kann heiße Luft aus dem Garraum entweichen, und dieser wird gekühlt. Eine im Garraum angeordnete thermischen Last führt dazu, dass sich der Garraum langsamer erwärmt. Ein sich langsamer drehendes Lüfterrad verringert die Luftgeschwindigkeit in der Nähe der Heizrohre, so dass die dort freigesetzte Wärme stärker zur Erwärmung der zweiten Abschnitte genutzt wird und nicht in den Garraum abgeführt wird. In Kombination mit anderen Möglichkeiten zur Abkühlung des Garraums, wie einer geöffneten Garraumbelüftung kann die optimale Lüfterraddrehzahl im mittleren Bereich liegen. Unter bestimmten Umständen kann sogar eine höhere Lüfterraddrehzahl zu höheren Temperaturen am Festbrennbereich führen, sodass das Reinigungsergebnis verbessert wird. Die Kühlung kann neben einer geänderten Lüfterradgeschwindigkeit und einer hohen Garraumtemperatur durch die Beschränkung eines Reversierbetriebs des Lüfterrads auf die Drehrichtung, die an den zu reinigenden Stellen die höheren Temperaturen erzeugt, verringert werden.

Die Leistung der Heizvorrichtung in Schritt c) kann temporär verringert werden, sodass eine Heizpause entsteht. Anschließend kann die Heizleistung der Heizvorrichtung wieder erhöht werden, sodass ein Heizpeak entsteht. Mit einer längeren Heizpause als während des Normalbetriebs des Gargeräts kann anschließend, da der Garraum sich wieder etwas abgekühlt hat, eine längere Phase mit maximaler Heizleistung (der Heizpeak) ablaufen, ohne dass im Garraum unzulässig hohe Temperaturen erreicht werden. Mit den dabei an den Heizrohren erreichten hohen Temperaturen können abgelagerte Verunreinigungen zuverlässig entfernt werden. Durch die Verwendung von Heizpausen und Heizpeaks wird insgesamt der Garraum weniger stark erwärmt, so dass der Garraum nicht oder weniger gekühlt werden muss und auch keine oder nur eine geringe thermische Last in den Garraum eingebracht werden muss.

Gemäß einem weiteren Aspekt der Erfindung wird der erste Abschnitt der Heizrohre so weit erhitzt, dass Verunreinigungen, die sich auf einer oder mehreren Halterungen des Heizrohrs und/oder auf einer Beschwadungsdüse und/oder auf weiteren indirekt beheizten Bauteilen im Garraum befinden, gelöst werden. Sowohl die Halterung als auch die Beschwadungsdüse werden dabei durch Wärmeübertragung vom ersten Abschnitt soweit erwärmt, dass sich dort festgebrannte Verunreinigungen thermisch-oxidativ zersetzen.

Das Verfahren kann ein eigenständiges Reinigungsprogramm sein, das von einem Bediener des Gargeräts separat ausgewählt werden kann oder welches das Gargerät nach einer gewissen Zeitdauer automatisch und eigenständig durchführt. Alternativ oder zusätzlich kann das Reinigungsprogramm auch mit weiteren Reinigungsprogrammen kombiniert werden. Dafür bieten sich beispielsweise Reinigungsprogramme an, die den Garraum mit chemischen Reinigungsmitteln reinigen. Werden der Festbrennbereich, die Halterung und die Beschwadungsdüse zunächst so weit erwärmt, dass die angebrannten Verunreinigungen abfallen, lassen sich verbleibende Verunreinigungen mit dem chemischen Reinigungsmittel im nachgeschalteten chemischen Reinigungsschritt einfach lösen. Es ist auch möglich, völlig neu kombinierte Reinigungsabläufe zu erstellen, in die das Reinigungsprogramm integriert wird. Wird das Verfahren in ein bereits bestehendes Reinigungsprogramm integriert, wird es vorzugsweise nach einem Reinigungsschritt mit Lauge und vor einem Reinigungsschritt mit Säure durchgeführt. Der Reinigungsschritt mit Säure entspricht dabei dann dem optionalen Schritt d), in dem der Garraum mit einer Reinigungslösung gespült wird.

Erfindungsgemäß ist auch ein Gargerät mit einem Garraum und einer Heizvorrichtung mit mindestens einem Heizrohr vorgesehen. Das Heizrohr weist einen ersten, aktiv beheizbaren Abschnitt und einen zweiten, an den ersten Abschnitt angrenzenden, nicht aktiv beheizbaren Abschnitt mit einem Festbrennbereich auf, in dem sich, festgebrannte Verunreinigungen anlagern können. Das Gargerät weist eine Steuerung auf, die dazu ausgebildet und eingerichtet ist, das Gargerät und die Heizvorrichtung so anzusteuern, dass sie das Verfahren gemäß einem der vorhergehenden Ansprüche ausführen. Die Steuerung steuert dabei nicht nur die Heizvorrichtung selber an, sondern kann auch zusätzlich einen Dampfgenerator, die Beschwadungsdüse oder die Garraumlüftung ansteuern, um den Garraum zu kühlen. Darüber hinaus kann die Steuerung auch Signale verschiedener Sensoren wie einem Temperatursensor empfangen und so die Heizvorrichtung und weitere Bauteile des Gargeräts entsprechend ansteuern. Die Steuerung kann auch über eine Benutzerschnittstelle einen Benutzer auffordern, eine thermische Last in den Garraum einzubringen, beispielsweise einen mit Wasser gefüllten Behälter.

Weitere Merkmale und Eigenschaften der Erfindung ergeben sich aus den nachfolgenden Figuren und der zugehörigen Beschreibung. In den Figuren zeigen:
- Figur 1 eine schematische Darstellung eines erfindungsgemäßen Gargeräts mit einer schematisch dargestellten Heizvorrichtung;
- Figur 2 ein Ausschnitt eines erfindungsgemäßen Gargeräts mit einem Lüfterrad und einer elektrischen Heizvorrichtung;
- Figur 3 ein Ausschnitt eines erfindungsgemäßen Gargeräts mit zwei Lüfterrädern und einer elektrischen Heizvorrichtung;
- Figur 4 eine erfindungsgemäße Heizvorrichtung für ein gasbetriebenes Gargerät;
- Figur 5 ein Diagramm mit zwei Kurven, die die Temperaturverteilung entlang eines Heizrohres zeigen, wobei Kurve A die Temperaturverteilung während eines Normalbetriebs eines erfindungsgemäßen Gargeräts zeigt und Kurve B die Temperaturverteilung während eines erfindungsgemäßen Reinigungsverfahrens zeigt;
- Figur 6 ein Diagramm mit zwei Kurven, die einen Temperaturverlauf an einem Festbrennbereich einer erfindungsgemäßen Heizvorrichtung zeigen, wobei Kurve A den Temperaturverlauf während eines Normalbetriebs eines erfindungsgemäßen Gargeräts zeigt und Kurve B einen idealen Temperaturverlauf während eines erfindungsgemäßen Reinigungsverfahrens zeigt;
- Figur 7 ein Diagramm mit zwei Kurven, die einen Temperaturverlauf an einem Festbrennbereich einer erfindungsgemäßen Heizvorrichtung zeigen, wobei Kurve A den Temperaturverlauf während eines Normalbetriebs eines erfindungsgemäßen Gargeräts zeigt und Kurve B einen Temperaturverlauf mit Heizpausen während eines erfindungsgemäßen Reinigungsverfahrens zeigt; und
- Figur 8 eine schematische Darstellung des Verfahrens zum Reinigen des Gargeräts aus Figur 1.

Figur 1 zeigt ein Gargerät 10 für den professionellen Einsatz in Restaurants, Kantinen und der Großgastronomie. Das Gargerät 10 weist einen Garraum 12 auf, der durch Wandungen 14 begrenzt wird. An einer Seitenwand 16 des Garraums 12 ist ein Lüfterrad 18 angebracht. Das Lüfterrad 18 ist mittels eines nicht dargestellten Motors um eine Rotationsachse drehbar an der Seitenwand 16 gelagert. Um das Lüfterrad vom Garraum 12 abzuschirmen, ist ein Luftleitblech 20 vorgesehen.

Im Bereich des Lüfterrads 18, in der Figur 1 links vom Luftleitblech 20, befindet sich eine Heizvorrichtung 22, welche lediglich schematisch dargestellt ist. Die Figuren 2, 3 und 4 zeigen die jeweilige Heizvorrichtung 22 im Detail.

Die Heizvorrichtung 22 weist ein Heizrohr 24 auf.

Beim Garen von Lebensmitteln im Garraum 12 werden die dabei anfallenden Verunreinigungen im Garraum 12 verteilt, sodass sich Verunreinigungen auch auf der Heizvorrichtung 22 und dem Heizrohr 24 ablagern.

Abhängig davon, wie stark das Heizrohr 24 während eines Garprozesses erwärmt wird, kommt es zu unterschiedlich stark anhaftenden Verunreinigungen am Heizrohr 24.

In einen ersten Abschnitt 26 des Heizrohres 24, der aktiv beheizt ist, lagern sich stark anhaftende Verunreinigungen nicht ab, da die darauf auftreffenden Verunreinigungen im Normalbetrieb bereits thermisch oxidiert werden und vom ersten Abschnitt 26 abfallen. Abhängig davon, ob das Gargerät 10 ein elektrisch betriebenes Gargerät 10 oder ein mit Gas betriebenes Gargerät 10 ist, wird der erste Abschnitt 26 entweder über eine elektrische Widerstandsheizung beheizt oder durch einen Gasbrenner.

An den ersten Abschnitt 26 schließt sich ein zweiter Abschnitt 28 an. Dieser wird jedoch nicht aktiv beheizt, sondern wird nur teilweise durch Wärmeübertragung vom ersten Abschnitt 26 zum zweiten Abschnitt 28 erwärmt (also bei einer elektrischen Heizung durch Wärmeleitung oder bei einer Gasheizung durch das Verbrennungsgas). Dabei erreicht der zweite Abschnitt 28 keine so hohen Temperaturen wie der erste Abschnitt 26, und Verunreinigungen werden nicht wie im ersten Abschnitt 26 im Normalbetrieb durch thermische Oxidation entfernt.

Auf dem zweiten Abschnitt lassen sich hinsichtlich der Temperaturverteilung und daraus folgend hinsichtlich der Verunreinigungen zwei verschiedene Bereiche erkennen.

Ein vom ersten Abschnitt 26 weit entfernter erster Bereich 29 des zweiten Abschnitts 28 weist im Wesentlichen die gleiche Temperatur auf, die im Garraum 12 vorherrscht, also zwischen 250°C und 300°C, da aufgrund der räumlichen Distanz keine oder nur eine vernachlässigbare Wärmeübertragung vom ersten Abschnitt 26 zum ersten Bereich 29 des zweiten Abschnitts 28 stattfindet. Das hat zur Folge, dass Verunreinigungen nur wenig stark anhaften und daher sehr gut durch eine chemische Reinigung entfernt werden können.

Ein zweiter Bereich des zweiten Abschnitts 28, der im Folgenden als Festbrennbereich 30 bezeichnet wird, weist im Normalbetrieb des Gargeräts eine mittlere Temperatur im Bereich zwischen 300°C und 400°C auf.

Die sich im Festbrennbereich 30 im Normalbetrieb einstellenden Temperaturen haben zur Folge, dass die Verunreinigungen an der Oberfläche des Festbrennbereichs 30 besonders stark anhaften ("festbrennen"). Es kommt noch nicht zu einer thermischen Oxidation der Verunreinigungen, und die Verunreinigungen lassen sich mit chemischen Reinigungsmitteln nur schwer und unvollständig lösen.

Die räumliche Ausdehnung des Festbrennbereichs 30 auf dem Heizrohr 24 hängt dabei von den üblicherweise mit dem Gargerät durchgeführten Garverfahren bzw. Programmen ab. Je nachdem, wie lange und mit welcher Temperatur der erste Abschnitt 26 während eines Garverfahrens beheizt wird, verschiebt sich der Festbrennbereich 30 auf dem zweiten Abschnitt 28. Allgemein ausgedrückt: je heißer der erste Abschnitt 26 ist, desto größer ist der Abstand des Festbrennbereichs 30 vom ersten Abschnitt 26. Es kann auch vorkommen, dass sich der Festbrennbereich 30 stellenweise in den ersten Abschnitt 26 erstreckt. In jedem Fall ist es im Normalbetrieb jedoch nicht möglich, den Festbrennbereich 30 vollständig von Verunreinigung zu reinigen.

Das Gargerät 10 weist eine Steuerung 32 auf, die u.a. dazu eingerichtet ist, die Heizvorrichtung 22 anzusteuern.

Wird das Gargerät 10 in einen Reinigungsmodus geschaltet, so steuert die Steuerung 32 die Heizvorrichtung 22 so an, dass der erste Abschnitt 26 so weit erwärmt wird, dass mittels Wärmeübertragung der zweite Abschnitt 28 und damit auch der Festbrennbereich 30 so weit aufgeheizt wird, dass die am Festbrennbereich 30 vorhandenen Verunreinigungen mittels thermischer Oxidation vom Heizrohr 24 entfernt werden.

Die Steuerung 32 ist zusätzlich dazu eingerichtet, die Garraumtemperatur zu überwachen und das Gargerät so zu steuern, dass die Garraumtemperatur auch im Reinigungsbetrieb immer unterhalb einer maximalen Garraumtemperatur von beispielsweise 300°C liegt. Falls nötig, sorgt die Steuerung 32 dafür, dass der Garraum 12 gekühlt wird, damit die Heizvorrichtung 22 im optimalen Fall mit maximaler Leistung über eine angestrebte Reinigungsdauer betrieben werden kann.

Dazu kann die Steuerung 32 beispielsweise das Lüfterrad 18 entsprechend ansteuern und dessen Drehzahl verringern, sodass die Heizung weniger durch Luftumwälzung gekühlt wird. Alternativ oder zusätzlich kann die Steuerung 32 auch eine Garraumbelüftung ansteuern und öffnen, einen Dampfgenerator ansteuern, sodass dieser Dampf erzeugt, der in den Garraum eingebracht wird, und/oder eine Beschwadungsdüse aktivieren.

Figur 2 zeigt im Detail eine erste Ausführungsform eines Gargeräts 10 mit einem einzigen Lüfterrad 18, um das mehrere Heizrohre 24 angeordnet sind.

Die Heizrohre 24 werden im Bereich einer Durchführung 34 aus einem Technikraum in den Garraum 12 eingeführt. Die Heizrohre 24 sind in diesem Bereich nicht beheizt, um eine Überhitzung von Anschlüssen, eine unerwünschte Erwärmung der Wandung des Garraums und dementsprechend höhere Wärmeverluste zu vermeiden. Der zweite Abschnitt 28 befindet sich daher im Bereich der Durchführung 34, genauer gesagt befindet sich der erste Bereich 29 des zweiten Abschnitts 28 bei den Durchführungen, und der Festbrennbereich 30 befindet sich in der Nähe des ersten Abschnitts 26.

An den zweiten Abschnitt 28 anschließend befindet sich der erste Abschnitt 26, welcher mittels einer elektrischen Widerstandsheizung aktiv beheizt ist.

Auf der der Durchführung 34 diametral gegenüberliegenden Seite der Heizrohre 24 befindet sich eine Halterung 36, die die Heizrohre 24 an der Seitenwand 16 des Gargeräts 10 befestigt.

Im Bereich der Durchführung 34 befindet sich zusätzlich eine Beschwadungsdüse 38, mit der Wasser in den Garraum 12 eingesprüht werden kann. Sowohl die Halterung 36 als auch die Beschwadungsdüse 38 sind nicht direkt beheizt, sodass sich dort, ähnlich wie im Festbrennbereich 30, festhaftende Verunreinigungen ablagern können.

Figur 3 zeigt ein zweites Ausführungsbeispiel eines Gargeräts mit zwei Lüfterrädern 18, um die herum ebenfalls zwei Heizrohre 24 angeordnet sind. Die Heizrohre 24 kommen aus der Durchführung 34 und sind mittels Halterungen 36 an der entsprechenden Seitenwand 16 des Gargeräts 10 fixiert. Auch diese beiden Heizrohre weisen im Bereich der Durchführung 34 den nicht beheizten zweiten Abschnitt 28 mit dem ersten Bereich 29 in der Nähe der Durchführung und dem Festbrennbereich 30 nahe des ersten Abschnitts 26 auf, während der erste Abschnitt 26 mittels einer Widerstandsheizung elektrisch beheizt ist.

Auch in diesem Ausführungsbeispiel des Gargeräts 10 kommt es zu stark anhaftenden Verunreinigungen im Festbrennbereich 30, im Bereich der Durchführung 34, an der Halterung 36 und der Beschwadungsdüse 38.

Figur 4 zeigt eine Heizvorrichtung 22 mit einem Wärmetauscher 40, die in einem gasbetriebenen Gargerät 10 eingebaut ist.

Im ersten Abschnitt 26 der Heizvorrichtung 22 ist ein Gasbrenner 42 angeordnet, welcher den ersten Abschnitt 26 aktiv heizt. Bei der vorliegenden Heizvorrichtung 22 wird über ein Heizrohr 24 ein Brenngas-Luft-Gemisch von einem Gebläse (nicht dargestellt) in den Gasbrenner 42 gefördert. Die bei der Verbrennung entstehenden heißen Verbrennungsgase strömen anschließend durch das Heizrohr 24, das den zweiten Abschnitt 28 bildet. Der Gasbrenner 42 wird dabei über das Gebläse mit einem Brenngas-Luft-Gemisch versorgt, dass am Gasbrenner 42 austritt und dort verbrannt wird. Das so erzeugte Abgas durchströmt innen das Heizrohr 24 und überträgt die Wärme auf dieses. Die Wärmeübertragung ist aber nicht überall gleich stark, da nicht alle Bereiche gleich schnell durchströmt werden und die Abgastemperatur Richtung Ende des Heizrohrs abnimmt.

Sowohl stromaufwärts des ersten Abschnitt 26 mit dem Gasbrenner 42 als auch stromabwärts des ersten Abschnitts 26 weist das Heizrohr 24 Festbrennbereiche 30 auf. Die Festbrennbereiche 30 befinden sich dabei an den Stellen des Heizrohres 24, an denen das Heizrohr 24 entweder gerade in den Garraum 12 eingeführt wird oder kurz bevor es den Garraum 12 wieder verlässt. Die genaue Position des Festbrennbereichs 30 ist dabei von der Strömungsgeschwindigkeit und der Abgastemperatur sowie der Wärmeabfuhr an der Außenseite des Heizrohres 24 abhängig.

Bei elektrischen Heizvorrichtungen ist die Temperatur im ersten Abschnitt 26 üblicherweise ähnlich, weil die Heizrohre 24 in der Regel überall mit der ungefähr gleichen Leistungsdichte beheizt werden.

Bei den Wärmetauschern eines gasbetriebenen Gargeräts 10 ergeben sich viel stärkere Temperaturunterschiede, insbesondere durch die stromabwärts abnehmende Abgastemperatur. Darüber gibt es aber auch Bereiche mit lokal stärkerer Wärmeübertragung (z.B. stärkere Turbulenz, Krümmerströmung oder ähnlicher Strömungseffekte) oder lokal geringerer Wärmeübertragung (z.B. Totgebiete), die die Wärmeübertragung lokal erhöht oder verringert. Dadurch können sich je nach Heizrohrverlauf und weiteren Randbedingungen weitere Festbrennbereiche 30 bilden.

Um die stark anhaftenden Verunreinigungen in den Festbrennbereichen 30 aller zuvor gezeigten Ausführungsformen zu lösen, wird die Heizvorrichtung 22 über eine Reinigungsdauer von beispielsweise 15 min mit einer solchen Leistung angesteuert, dass sich durch Wärmeübertragung im Festbrennbereich 30 eine Temperatur von beispielsweise mindestens 400°C über eine Verbrennungsdauer von beispielsweise mindestens 5 min einstellt Gleichzeitig wird eine Temperatur im Garraum von 300°C nicht überschritten.

In Figur 5 sind schematisch zwei Kurven dargestellt, die eine Temperaturverteilung entlang eines Heizrohrs 24 während eines normalen Garprogrammes bei einem Gargerät 10 im Normalbetrieb (Kurve A) beziehungsweise während des Reinigungsverfahrens (Kurve B) zeigen. Dabei sind auf der x-Achse die Länge des Heizrohres 24 aufgetragen und auf der y-Achse die sich jeweils dort einstellende Temperatur.

Die beiden Kurven stellen dabei jeweils eine Momentaufnahme dar, da die Verteilung während eines Gar- bzw. Reinigungsablaufs nicht konstant sind. Entscheidend ist, dass die Verteilung im Garbetrieb in der Regel die meiste Zeit eher der Verteilung der Kurve A und im Reinigungsbetrieb insbesondere in der Verbrennungsdauer eher der Verteilung der Kurve B entspricht.

Unterhalb des Graphen sind zusätzlich zwei schematische Heizrohre 24 dargestellt, wobei das obere Heizrohr 24a und die Positionen der darin eingezeichneten Abschnitte und Bereiche einem Heizrohr 24 entsprechen, das im Normalbetrieb betrieben wird, und die Abschnitte und Bereiche des unteren Heizrohrs 24b einem Heizrohr 24 während des Reinigungsverfahrens entsprechen.

Die sich auf den beiden Heizrohren 24a, 24b einstellenden Temperaturen lassen sich grundsätzlich in drei Bereiche unterteilen:
Ein Bereich des Heizrohres 24a, 24b weist eine Temperatur in einem Temperaturbereich T1 auf, die im Wesentlichen der Temperatur im Garraum entspricht. Dieser Teil ist der erste Bereich 29 des zweiten Abschnitts 28 des Heizrohres 24a, 24b.

Der sich daran anschließende Bereich ist der Festbrennbereich 30, welcher eine Temperatur im Temperaturbereich T2 aufweist. Der Temperaturbereich T2 ist zur Verdeutlichung schraffiert dargestellt und stellt den kritischen oder mittleren Temperaturbereich dar, in welchem es zu einer starken Anhaftung von Verunreinigungen kommt.

Der sich an den zweiten Abschnitt 28 anschließende erste Abschnitt 26 weist eine Temperatur oberhalb des Temperaturbereichs T2 auf und liegt damit im Temperaturbereich T3, in dem eine thermisch-oxidative Zersetzung der Verunreinigungen stattfindet.

Beim Vergleich der beiden Kurven A und B und der unten dargestellten Heizrohre 24a, 24b fällt auf, dass die Temperatur am ersten Abschnitt 26 während des Reinigungsverfahrens (Kurve B) deutlich höher ist als während des Garverfahrens (Kurve A).

Das führt zu einer räumlichen Verschiebung des Festbrennbereichs 30 auf dem Heizrohr 24b verglichen mit dem Heizrohr 24a weiter in Richtung des ersten Bereichs 29. Der Festbrennbereich 30 ist auf dem Heizrohr 24b weiter links angeordnet als auf dem Heizrohr 24a. Das hat zur Folge, dass der eigentliche Festbrennbereich 30 auf dem Heizrohr 24b eine Temperatur im Temperaturbereich T3 aufweist und damit dort eine thermische Oxidation stattfindet.

Gleichzeitig liegen im ersten Bereich 29 des zweiten Abschnitts 28 an beiden Heizrohren 24a, 24b die gleiche Temperatur an. Die Garraumtemperatur ist also beim Reinigungsverfahren (Kurve B) genauso hoch wie während des Normalbetriebs (Kurve A).

Durch eine ausreichend lange Anhebung der Temperatur im ursprünglichen Festbrennbereich 30, beispielsweise über eine Reinigungsdauer von mindestens 15 Minuten, kommt es zu einer thermischen Oxidation der dort anhaftenden Verunreinigungen, so dass diese abfallen. Die notwendige Reinigungsdauer hängt dabei von dem verwendeten Garsystem sowie der Menge und der Stärke der Anhaftungen der Verunreinigungen ab.

Figur 6 stellt den Temperaturverlauf im Festbrennbereich 30 eines Heizrohres 24 dar und vergleicht dabei den Temperaturverlauf während eines normalen Garvorgangs (Kurve A) und den Temperaturverlauf am Festbrennbereich 30 während des Reinigungsverfahrens (Kurve B).

Zu Beginn des Garverfahrens (Kurve A), zu dem die Garraumtemperatur unterhalb einer Solltemperatur liegt, ist der Garraum 12 noch kalt. Deshalb ist die Heizvorrichtung 22 zunächst dauerhaft aktiv und heizt sehr stark. Dadurch kommt es zu einer Erwärmung des Festbrennbereichs, sodass dieser zunächst im Temperaturbereich T1 und anschließend im Temperaturbereich T2 liegt. Kurzzeitig kommt es auch zu einem Überschreiten des Temperaturbereichs T2, sodass kurzzeitig eine Temperatur im Temperaturbereich T3 am Festbrennbereich 30 anliegt. Es kommt jedoch nicht bei jedem Garverfahren immer zwangsweise zu einem Temperaturpeak im Temperaturbereich T3. Es sind je nach Garverfahren auch Abläufe möglich, bei denen der Peak nur im Bereich T2 liegt. Auch nur T1 ist möglich, dann kommt es aber nicht zu den starken Anhaftungen.

Ab Erreichen der Solltemperatur im Garraum 12 geht die Heizvorrichtung 22 in einen Taktbetrieb über. Die Steuerung 32 steuert dabei die Heizvorrichtung 22 so an, dass die Garraumtemperatur möglichst nah an der Solltemperatur gehalten wird. Beim erstmaligen Erreichen der Solltemperatur wird die Heizvorrichtung 22 deaktiviert, weshalb die Temperatur im Heizrohr 24 absinkt. Ebenso fällt mit geringer zeitlicher Verzögerung die Garraumtemperatur ab, so dass die Heizvorrichtung 22 bei Erreichen eines unteren Schwellenwerts für die Garraumtemperatur wieder aktiviert wird. Die Temperatur des Heizrohres 24 steigt wieder an. So entstehen immer wieder kleine Heizpeaks.

Solange die Solltemperatur des Garraums 12 nicht beispielsweise durch einen Benutzer geändert wird, setzt sich der Taktbetrieb fort, da zum Halten der Solltemperatur im Garraum 12 meist keine dauerhaft maximale Heizleistung der Heizvorrichtung 22 benötigt wird.

Die höchste Temperatur des Heizrohres 24 im Festbrennbereich 30 entsteht dabei einmalig beim erstmaligen Erreichen der Solltemperatur des Garraums 12 (erster Peak der Kurve A ganz links). Anschließend fällt das Temperaturniveau je nach Garablauf mehr oder weniger stark ab, bis es sich auf einem ungefähr gleichbleibenden Niveau einpendelt. Das Temperaturniveau, auf dem sich die Temperatur des Heizrohres 24 einpendelt, liegt dabei genau im kritischen Temperaturbereich T2, in dem es zu vermehrten Anhaftungen von Verunreinigungen kommt. Grundsätzlich sind auch Verläufe denkbar, bei denen die Temperatur nicht die ganze Zeit im Temperaturbereich T2 liegt, sondern diesen kurzzeitig unterschreitet oder überschreitet. Auch dann sind starke Anhaftungen möglich. Entscheidend ist, dass der Verlauf über längere Zeit im Temperaturbereich T2 liegt und nur selten und vor allem nie lange in den Temperaturbereich T3 kommt.

Der Grund für den allmählichen Abfall der Temperatur nach dem ersten höheren Peak ist, dass auch wenn die Garraumtemperatur bereits die Solltemperatur erreicht hat, aufgrund der Trägheit des Gargeräts die Temperatur im Heizrohr 24 noch geringfügig weiter ansteigt, bis das ganze Gargerät durchgeheizt ist.

Die Kurve B zeigt die idealisierte Kurve eines Temperaturverlaufs des Heizrohres 24, in dem die Heizvorrichtung 22 dauerhaft aktiv ist. Dazu kann beispielsweise die thermische Last im Garraum 12 erhöht worden sein, indem beispielsweise ein Gefäß mit Wasser in den Garraum 12 eingebracht wurde. Dadurch wird eine konstant hohe Leistung der Heizvorrichtung 22 benötigt, um die gleiche (hohe) Solltemperatur im Garraum 12 zur erreichen.

Die Temperatur des Heizrohres 24 steigt durch die höhere Last im Garraum 12 zunächst langsamer an, überschreitet dann aber die höchste Temperatur der Kurve A (erster Peak) und bleibt nach Erreichen der Solltemperatur im Garraum 12 etwa bei seiner maximalen Temperatur im Temperaturbereich T3, da die Heizvorrichtung 22 dauerhaft aktiv ist.

Ist die Heizleistung der Heizvorrichtung 22 konstant maximal, kann die Temperatur des Heizrohrs 24 dauerhaft über dem Temperaturbereich T2 gehalten werden und der Festbrennbereich 30 durch thermische Oxidation gereinigt werden.

Der hier dargestellte Verlauf stellt den höchstmöglichen Temperaturverlauf während der Reinigung dar. Ebenfalls kann die Reinigung schon funktionieren, wenn die Heizvorrichtung 22 nicht dauerhaft aktiv ist, also in einen Taktbetrieb geht, aber im Mittel deutlich länger (höhere mittlere Leistung) als im Normalbetrieb aktiv ist. Entscheidend ist, dass die Temperatur für eine längere Zeit im Temperaturbereich T3 liegt, auch wenn es ein Taktbetrieb ist. In so einem heißeren Taktbetrieb sind die einzelnen Heizphasen länger und die Heizpausen kürzer als im Normalbetrieb.

Es kann sogar sinnvoll sein, die Temperatur nur so knapp wie möglich über den Temperaturbereich T2 zu legen. Dadurch reicht idealerweise eine kleinere thermische Last bzw. geringere Kühlung des Garraums aus, was in der Regel einfacher zu realisieren ist. Außerdem ist die Temperaturbelastung für einige Bauteile dann nicht ganz so hoch, was eine unnötige Verringerung der Lebensdauer dieser Bauteile vermeidet.

Alternativ oder zusätzlich zur Erhöhung der thermischen Last im Garraum 12 kann eine Garraumtür des Gargeräts 10 geöffnet werden, sodass die in den Garraum 12 eingebrachte Wärme an die Umgebung abgegeben werden kann. Auch kann eine Garraumbelüftung geöffnet werden, sodass kühle Luft in den Garraum strömt, der Garraum mit einer Wasserquelle wie Dampf aus einem Dampfgenerator und/oder Wasser aus einer Beschwadungsdüse aktiv gekühlt werden. Darüber hinaus ist es sinnvoll, die maximal mögliche Temperatur des Garraums auszunutzen, sodass die Heizvorrichtung 22 so eingestellt ist, dass immer die maximal erlaubte Garraumtemperatur angesteuert wird.

Zusätzlich kann die Geschwindigkeit des Lüfterrads 18 verringert werden. Die Kühlung kann neben einer geringeren Lüfterradgeschwindigkeit und einer hohen Garraumtemperatur durch die Beschränkung eines Reversierbetriebs des Lüfterrads 18 auf die Drehrichtung, die an den zu reinigenden Stellen die höheren Temperaturen erzeugt, verringert werden.

Die höchstmögliche Temperatur am Heizrohr 24 ergibt sich, wenn die thermische Last exakt der maximalen Leistung der Heizvorrichtung 22 entspricht. Die thermische Last ist dabei der Verbraucher der erzeugten Wärme. Durch die Steuerung der Heizvorrichtung 22 wird im Mittel immer nur so viel Wärme am Heizrohr 24 erzeugt, wie die Verbraucher abnehmen, sonst würde die Garraumtemperatur in den meisten Fällen deutlich über die maximale Garraumtemperatur steigen. Bei einem leeren Garraum 12 müssen zunächst nur die Luft und die Bauteile des Gargeräts 10 erwärmt werden. Sobald das Gargerät 10 aufgewärmt ist, muss nur noch die Energie für die Wärmeverluste des Gargeräts 10 nachgeliefert werden, sodass im Mittel nur noch sehr wenig Leistung benötigt wird. Durch eine Erhöhung der thermischen Last, muss das Gargerät 10 dauerhaft im Mittel mehr Wärme nachgeliefert werden. Dabei spielt es für die notwendige Heizleistung keine Rolle, welcher Art der Verbraucher ist. Bei einer offenen Garraumbelüftung muss die frische kalte Luft zusätzlich erwärmt werden. Bei Verwendung eines Wasserbehälters muss zusätzlich das Wasser erwärmt und später eventuell verdampft werden. Bei einer offenen Garraumtür kommt es zum Luftaustausch mit der kalten Umgebungsluft, sodass die eindringende kalte Luft zusätzlich erwärmt werden muss.

Falls die thermische Last geringer ist als die maximale Heizleistung, kommt das Gargerät 10 in den Taktbetrieb, welcher zuvor anhand von Figur 6 beschrieben wurde. Bei einer noch höheren Last reicht die Heizleistung nicht aus, um die Solltemperatur des Garraums 12 zu erreichen. Dadurch verstärkt sich die Wärmeabfuhr, und die Temperatur des Heizrohres 24 ist trotz dauerhaft aktiver Heizvorrichtung geringer.

Neben der Erzeugung einer dauerhaft hohen thermischen Last kann die notwendige Temperatur im Festbrennbereich 30 auch durch abwechselndes Aufheizen und Abkühlen des Garraums 12 erreicht werden.

Dies ist in Figur 7 gezeigt, wobei wieder die Kurve A den Temperaturverlauf am Festbrennbereich 30 während des Normalbetriebs zeigt und die Kurve B den Taktbetrieb eines möglichen Reinigungsverfahrens.

Während des Reinigungsverfahrens kommt es nach dem Aufheizen und bei Erreichen der Solltemperatur im Garraum 12 zu einer Heizpause und dadurch zu einer längeren Abkühlung des Garraums 12, wodurch auch die Temperatur des Heizrohres 24 stärker absinkt (Kurve B), verglichen mit der Temperatur während des Normalbetriebs (Kurve A). Anschließend muss beim erneuten Aufheizen auf die Solltemperatur des Garraums 12 in Kurve B die Heizvorrichtung 22 wieder länger heizen, wodurch ein höherer Heizpeak entsteht, verglichen mit dem Heizpeak, der während eines Normalbetriebs auftritt.

Durch die Summe der Peaks kann die Temperatur zur thermisch-oxidativen Zersetzung der Verunreinigungen am Festbrennbereich 30 auch dann ausreichend lange erreicht werden. Dieses Verfahren bietet sich vor allem dann an, wenn nicht dauerhaft eine thermische Last in den Garraum 12 eingebracht werden kann. Allerdings kommt es dann zu einer längeren Reinigungsdauer.

Figur 8 zeigt eine Übersicht über das erfindungsgemäße Verfahren zur Reinigung.

In einem ersten Schritt S1 wird ein Reinigungsprogramm angewählt.

Anschließend wird in einem zweiten Schritt S2 die Heizvorrichtung eingeschaltet, sodass der erste Abschnitt 26 des Heizrohres 24 beheizt wird.

Im drittenSchritt S3 wird die Heizvorrichtung 22 über eine Reinigungsdauer von beispielsweise 15 Minuten mit einer solchen Leistung betrieben, dass sich durch Wärmeübertragung im Festbrennbereich 30 eine Temperatur von mindestens 400°C über eine Verbrennungsdauer von mindestens 5 Minuten einstellt, sodass die im Festbrennbereich 30 anhaftenden Verunreinigungen gelöst werden. Gleichzeitig wird die maximal zulässige Garraumtemperatur von beispielsweise 300°C nicht überschritten. In Schritt S2 kann die Leistung der Heizvorrichtung 22 temporär verringert werden, sodass eine oder mehrere Heizpausen entstehen, wobei nach den Heizpausen die Leistung der Heizvorrichtung 22 wieder erhöht wird, und es entsteht ein Heizpeak.

Parallel oder nachgeschaltet zum Aufheizen des Garraums 12 mit der Heizvorrichtung 22 kann der Garraum 12 in einem zusätzlichen Schritt S4 aktiv gekühlt werden, indem beispielsweise Dampf aus einem Dampfgenerator in den Garraum 12 geleitet wird, und/oder Wasser aus einer Beschwadungsdüse 38 in den Garraum 12 eingebracht wird und/oder eine Garraumbelüftung geöffnet wird. Zusätzlich kann das Verfahren bei geöffneter Garraumtür durchgeführt werden und/oder die thermische Last im Garraum 12 erhöht werden und/oder die Drehzahl eines sich drehenden Lüfterrads 18 im Garraum 12 reduziert werden.

In einem weiteren Schritt S5 wird der Garraum 12 mit einer Reinigungslösung wie einer Lauge oder Säure gespült.

Das Reinigungsverfahren kann entweder als eigenständiges Reinigungsprogramm ausgeführt werden oder es wird mit einem bestehenden Reinigungsprogramms des Gargeräts 10 kombiniert, mit dem beispielsweise der Garraum 12 mittels chemischer Reinigungsmittel gereinigt wird.

## Patentansprüche

1. Verfahren zum Reinigen eines Gargeräts (10) mit einem Garraum (12) und einer Heizvorrichtung (22) mit einem Heizrohr (24), wobei das Heizrohr (24) einen ersten, aktiv beheizbaren Abschnitt (26) und einen zweiten, an den ersten Abschnitt (26) angrenzenden Abschnitt (28) aufweist, der nicht aktiv beheizbar ist, wobei sich im Normalbetrieb des Gargeräts (10) im zweiten Abschnitt (28) in einem Festbrennbereich (30) Verunreinigungen anlagern und festbrennen, wobei das Verfahren die folgenden Schritte aufweist:
a) Anwählen eines Reinigungsprogrammes;
b) Einschalten der Heizvorrichtung (22), sodass der erste Abschnitt (26) des Heizrohrs (24) beheizt wird;
c) Betreiben der Heizvorrichtung (22) über eine Reinigungsdauer mit einer solchen Leistung, dass sich durch Wärmeübertragung im Festbrennbereich (30) eine solche Temperatur über eine Verbrennungsdauer von mindestens 1 min. und vorzugsweise mindestens 5 min. einstellt, sodass die im Festbrennbereich (30) anhaftende Verunreinigungen gelöst werden, wobei gleichzeitig verhindert wird, dass die Temperatur im Garraum (12) eine maximal zulässige Garraumtemperatur übersteigt.

2. Verfahren nach Anspruch 1, **dadurch gekennzeichnet, dass** sich Schritt c) eine Temperatur von mindestens 400°C im Festbrennbereich (30) einstellt.

3. Verfahren nach einem der Ansprüche 1 und 2, **dadurch gekennzeichnet, dass** sich an Schritt c) ein Schritt d) anschließt, in dem der Garraum (10) mit einer Reinigungslösung gespült wird.

4. Verfahren nach einem der vorhergehenden Ansprüche, **dadurch gekennzeichnet, dass** die Heizvorrichtung (22) in Schritt c) mit maximaler Leistung betrieben wird, wobei insbesondere die Reinigungsdauer mindestens 15 min beträgt.

5. Verfahren nach einem der vorgehenden Ansprüche, **dadurch gekennzeichnet, dass** im Schritt c) die Temperatur im Garraum (12) bei maximal 300°C liegt und die Temperatur im ersten Abschnitt (26) des Heizrohrs (24) zwischen 500°C und 850°C liegt.

6. Verfahren nach einem der vorhergehenden Ansprüche, **dadurch gekennzeichnet, dass** die Heizvorrichtung (22) entweder eine elektrische Heizung ist, wobei der erste Abschnitt (26) aktiv elektrisch beheizt wird und der zweite Abschnitt (28) nicht aktiv beheizt ist und über Wärmeübertragung indirekt erwärmt wird, oder ein Wärmetauscher (40) ist, wobei der erste Abschnitt (26) über einen Brenner, insbesondere einen Gasbrenner (42), aktiv beheizt wird und der zweite Abschnitt (28) stromabwärts vom ersten Abschnitt (26) angeordnet ist, nicht aktiv beheizt ist und indirekt über Wärmeströmung erwärmt wird.

7. Verfahren nach einem der vorhergehenden Ansprüche, **dadurch gekennzeichnet, dass** der Garraum (12) während des Reinigungsverfahrens aktiv gekühlt wird, indem insbesondere in einem weiteren Schritt Dampf aus einem Dampfgenerator in den Garraum (12) geleitet wird und/oder Wasser aus einer Düse in den Garraum (12) eingebracht wird und/oder eine Garraumbelüftung geöffnet wird.

8. Verfahren nach einem der vorhergehenden Ansprüche, **dadurch gekennzeichnet, dass** eine Garraumtür des Gargeräts (10) während des Reinigungsverfahrens geöffnet ist und/oder eine thermische Last im Garraum (12) erhöht wird und/oder in einem weiteren Schritt die Drehzahl eines sich drehenden Lüfterrad (18) im Garraum (12) reduziert wird und/oder der Reversierbetrieb des Lüfterrads (18) beschränkt wird.

9. Verfahren nach einem der vorhergehenden Ansprüche, **dadurch gekennzeichnet, dass** Leistung der Heizvorrichtung (22) in Schritt c) temporär verringert, sodass eine Heizpause entsteht und, dass nach der Heizpause die Leistung der Heizvorrichtung (22) wieder erhöht wird, sodass ein Heizpeak entsteht.

10. Verfahren nach einem der vorhergehenden Ansprüche, **dadurch gekennzeichnet, dass** der erste Abschnitt (26) der Heizrohre (24) soweit erhitzt wird, dass Verunreinigungen, die sich auf einer Halterung (36) des Heizrohrs (24) und/oder auf einer Beschwadungsdüse (38) und/oder auf weiteren Bauteilen im Garraum (12) befinden, gelöst werden.

11. Verfahren nach einem der vorhergehenden Ansprüche, **dadurch gekennzeichnet, dass** das Verfahren ein eigenständiges Reinigungsprogramm ist und/oder mit einem Reinigungsprogramm des Gargeräts (10), mit dem der Garraum mittels chemischer Reinigungsmittel gereinigt wird, kombiniert ist.

12. Gargerät (10) mit einem Garraum (12) und einer Heizvorrichtung (22) mit mindestens einem Heizrohr (24), das einen ersten, aktiv beheizbaren Abschnitt (26) und einen zweiten, an den ersten Abschnitt (26) angrenzenden, nicht aktiv beheizbaren Abschnitt (28) mit einem Festbrennbereich (30), an dem sich festgebrannte Verunreinigungen anlagern können, wobei das Gargerät (10) eine Steuerung (32) aufweist, die dazu ausgebildet und eingerichtet ist, das Gargerät (10) und die Heizvorrichtung (22) so anzusteuern, dass sie das Verfahren gemäß einem der vorhergehenden Ansprüche ausführen.
